# EUROPÄISCHE PATENTSCHRIFT

(11) **EP 3 109 953 B1**
(45) Veröffentlichungstag und Bekanntmachung des Hinweises auf die Patenterteilung: **12.06.2019**
(21) Anmeldenummer: 15305987.8
(22) Anmeldetag: 25.06.2015
(51) Int. Cl.: H01R 13/52

(54) **ANORDNUNG UMFASSEND EIN KUPPLUNGSTEIL UND EINE ELEKTRISCHE LEITUNG**
ASSEMBLY COMPRISING A COUPLING PART AND AN ELECTRIC LINE
ENSEMBLE COMPRENANT UN CONNECTEUR ET UN CABLE ELECTRIQUE

(43) Veröffentlichungstag der Anmeldung: 28.12.2016
(73) Patentinhaber: Nexans, 92400 Courbevoie (FR)
(72) Erfinder: RIEDEL, Richard, 92685 Floss (DE); VÖLKL, Dietmar, 95703 Plössberg (DE); NACHBAUER, Otto, 92685 Floss (DE)
(74) Vertreter: Lenne, Laurence

(56) Entgegenhaltungen:
- EP-A1- 1 821 376
- EP-A1- 2 161 788
- DE-A1-102008 031 085
- DE-C1- 3 417 811
- DE-C1- 3 623 927
- US-A1- 2002 031 934

## Beschreibung

Die Erfindung bezieht sich auf eine Anordnung umfassend ein Kupplungsteil und eine elektrische Leitung gemäß dem Patentanspruch.

Ein solches Kupplungsteil ist beispielsweise in der DE 10 2008 031 085 A1 beschrieben. "Kupplungsteil" im Sinne der Erfindung ist ein Teil einer Steckverbindung, in dem Steckerstifte oder Steckbuchsen als Kontaktelemente in einem mechanisch stabilen Kontaktträger angeordnet sind. Die korrespondierenden, als Gegenkontakte ausgeführten Kontaktelemente zur Herstellung der Steckverbindung können sich in einem zweiten Kupplungsteil der Steckverbindung befinden. Die Kontaktelemente sind innerhalb des jeweiligen Kontaktträgers mit den abisolierten Leitern einer in das Kupplungsteil hineinragenden elektrischen Leitung verbunden, welche mindestens zwei von einem gemeinsamen Mantel umgebene Adern, das sind isolierte elektrische Leiter, aufweist. In derartigen Kupplungsteilen sollen die Verbindungsstellen von Kontaktteilen und Leitern feuchtigkeitsdicht abgeschlossen sein und es soll auch ein feuchtigkeitsdichter Anschluß an die jeweilige Leitung bestehen. Dabei soll insbesondere auch verhindert werden, daß Feuchtigkeit aus dem Kupplungsteil heraus in die Leitung gelangt und sich darin entlang der Adern bis zu elektrischen Kontakten am fernen Ende ausbreitet.

Kupplungsteile für elektrische Leitungen mit einem Kontaktelement aufnehmenden Kontaktträger und mit einem feuchtigkeitsdichten Abschluß der Leitungen sind bekannt. Sie weisen beispielsweise einen durch Spritzgießen hergestellten äußeren Schutzkörper aus Isoliermaterial auf, welcher das Innere der Leitung gegen das Eindringen von Feuchtigkeit abdichtet. Um zu verhindern, daß dünnflüssiges Spritzmaterial beim Spritzgießen des Schutzkörpers an die Kontaktelement gelangt, wird gemäß der DE 34 17 811 C1 vor dem Spritzgießen ein Heißschmelzkleber auf die Anschlußseite des Kontaktträgers aufgebracht. Gemäß der DE 36 23 927 C1 werden vor dem Spritzgießen Rohrstücke aus Isoliermaterial auf den einzelnen Leitern angeordnet, welche bis in die Öffnungen im Kontaktträger hineinragen, in welchen die jeweiligen Leiter positioniert sind. Bei dem Kupplungsteil nach der EP 1 821 376 A1 sind am Kontaktträger Rastklappen schwenkbar angebracht, die vor dem Spritzgießen des Schutzköpers dicht an den Adern der Leitung anliegen und dadurch den Kontaktträger abdichten. Alle diese bekannten Kupplungsteile erfordern zu ihrer Herstellung einen relativ hohen Aufwand.

Aus der US 2002/0031934 A1 geht ein Verbinder für elektrische Leitungen hervor, der ein äußeres Gehäuse aufweist, in welches in Montageposition ein inneres Gehäuse eingesteckt ist. Das innere Gehäuse hat eine Anzahl von parallel zueinander angeordneten Kammern, in denen Kontakte angeordnet sind. An die Kontakte sind einzelne Drähte angeschlossen, die in Montageposition jeweils einen Abstand voneinander haben. Das stirnseitige Ende des äußeren Gehäuses ist durch einen aus einem Heißschmelzkleber bestehenden Dichtkörper feuchtigkeitsdicht verschlossen.

Die EP 2 161 788 A1 beschreibt ein Kupplungsteil mit einem Gehäuse, in das Adern eingeführt sind, die einzeln nebeneinander angeordnet sind. In einer durch das Gehäuse begrenzten Kammer ist ein beispielsweise aus einem Epoxidharz bestehender Dichtkörper vorhanden, der an einem Ende eines Kontaktträgers und am Gehäuse anliegt und auch die Teile der Adern umschließt, die in der Kammer liegen.

In der eingangs erwähnten DE 10 2008 031 085 A1 ist ein Kupplungsteil für eine elektrische Leitung beschrieben, das einen Kontaktträger aus Isoliermaterial hat, in dem gegeneinander isolierte elektrische Isoliermaterial angebracht. Der Innenraum des Gehäuses ist unter Freilassung der Steckseite des Kontaktträgers im Bereich der in denselben hineinragenden Leitung bis hin zur Anschlußseite des Kontaktträgers vollständig mit einem Schaumstoffkörper ausgefüllt, der aus Komponenten erzeugt ist, die nach dem Einfüllen derselben in das Gehäuse aufschäumen. Die Erzeugung des Schaumstoffkörpers ist zeitaufwendig und es können zwischen dem Gehäuse und dem Schaumstoffkörper sowie zwischen demselben und den umschlossenen Teilen Spalte verbleiben, in die Feuchtigkeit eintreten kann.

Der Erfindung liegt die Aufgabe zugrunde, das eingangs geschilderte Kupplungsteil mit verbesserter Wirksamkeit gegenüber Feuchtigkeit abzudichten.

Diese Aufgabe wird entsprechend der Gesamtheit der Merkmale des Patentanspruchs gelöst.

Dieses Kupplungsteil ist besonders einfach aufgebaut und trotzdem wirksam gegen Feuchtigkeit geschützt. Nach Fertigstellung der leitenden Verbindungen zwischen Kontaktelementen und den elektrischen Leitern der Leitung wird nur das vorgefertigte Gehäuse um die Verbindungsstellen herumgelegt, das auf einer Seite bis über die Leitung, d. h. bis über den die Adern umschließenden Mantel derselben, und auf der anderen Seite bis über den Kontaktträger reicht. Das Gehäuse liegt dabei nicht an der Leitung aber dicht am Kontaktträger an. In das montierte Gehäuse wird danach der Polyamid-Schmelzkleber-im Folgenden "PA-Schmelzkleber" genannt- beispielsweise in einem Spritzgießwerkzeug eingebracht, der dessen Innenraum im Anschlußbereich der Leitung bis hin zum des Kontaktträger vollständig ausfüllt und bis über den Mantel der Leitung ragt. Die in den Durchgangslöchern des Kontaktträgers liegenden Kontaktteile sind durch die Dichtungen gegenüber dem PA-Schmelzkleber abgedichtet, welche einerseits an den Adern und andererseits an den Wandungen der Durchgangslöcher dicht anliegen. Der PA-Schmelzkleber haftet im fertigen Kupplungsteil an allen umschlossenen Teilen desselben und insbesondere auch an der Wandung des vorgefertigten Gehäuses. Das gilt für alle möglichen Materialien, aus denen die Teile und das Gehäuse bestehen. Die Leitung ist damit durch den PA-Schmelzkleber, welcher wie eine Art Stopfen bzw. Pfropfen wirkt, ebenso wie die Kontaktträgers liegenden Kontaktteile sind durch die Dichtungen gegenüber dem PA-Schmelzkleber abgedichtet, welche einerseits an den Adern und andererseits an den Wandungen der Durchgangslöcher dicht anliegen. Der PA-Schmelzkleber haftet im fertigen Kupplungsteil an allen umschlossenen Teilen desselben und insbesondere auch an der Wandung des vorgefertigten Gehäuses. Das gilt für alle möglichen Materialien, aus denen die Teile und das Gehäuse bestehen. Die Leitung ist damit durch den PA-Schmelzkleber, welcher wie eine Art Stopfen bzw. Pfropfen wirkt, ebenso wie die Verbindungsstellen zwischen Leitern und Kontaktelementen wirksam gegen Feuchtigkeit abgedichtet.

Der PA-Schmelzkleber ist ein Material auf der Basis von Polyamid, das durch Zugabe von Zusatzstoffen, wie organische Elemente, bei erhöhter Temperatur klebfähig ist. Er wird dementsprechend für seine Verarbeitung erwärmt, und zwar beispielsweise bis auf eine Temperatur von 200 °C. Der PA-Schmelzkleber wird dadurch dünnflüssig und kann sehr einfach in einer vorgebbaren Menge in das Gehäuse eingebracht werden. Das kann - wie schon erwähnt - beispielsweise und mit Vorteil durch Spritzgießen erfolgen. Der PA-Schmelzkleber kühlt nach Beendigung des Einfüllvorgangs schnell ab. Er wird dadurch fest und ist mit allen umschlossenen Teilen des Kupplungsteils und insbesondere mit der Wandung des Gehäuses verklebt.

Für das Einfüllen des PA-Schmelzklebers in das fertig bestückte Gehäuse wird nur wenig Zeit benötigt und auch der dabei gewonnene Dichtungskörper ist nach kurzer Zeit fertig. Die Herstellung einer größeren Anzahl von Kupplungsteilen in einer kontinuierlichen Fertigung ermöglicht somit eine nur kurze Zykluszeit.

Ein Ausführungsbeispiel des Erfindungsgegenstandes ist in der Zeichnung dargestellt.

Die einzige Figur der Zeichnung zeigt ein Kupplungsteil nach der Erfindung im Schnitt.

In der Zeichnung ist schematisch ein Kupplungsteil K eines Steckverbinders dargestellt, das am Ende einer elektrischen Leitung 1 angebracht ist. Die Leitung 1 hat im dargestellten Ausführungsbeispiel zwei Adern 2 und 3, die von einen gemeinsamen Mantel 4 aus Isoliermaterial umgeben sind. Sie sind auf einer vorgegebenen Länge vom Mantel 4 befreit. Jede der Adern 2 und 3 besteht aus einem von einer Isolierung umgebenen elektrischen Leiter. Die Leitung 1 kann auch mehr als zwei Adern aufweisen.

Zum Kupplungsteil K gehören ein Kontaktträger 5 aus stabilem Isoliermaterial, wie beispielsweise Polyamid (PA) oder Polypropylenterephthalat (PPT), und ein Gehäuse 6 aus Isoliermaterial, wie beispielsweise PA, PPT oder thermoplastisches Polyurethan, das einerseits bis über die Leitung 1 und andererseits bis über den Kontaktträger 5 ragt und dicht an demselben anliegt. In dem Kontaktträger 5 sind entsprechend der Anzahl der Adern der Leitung 1 zwei Durchgangslöcher 7 und 8 angebracht, in denen Kontaktelemente 9 und 10 angeordnet sind. Die Kontaktelemente 9 und 10 können als Steckerstifte oder als Steckbuchsen ausgeführt sein. Der Kontaktträger 5 hat eine Anschlußseite, an welcher die Leiter der Adern 2 und 3 angeschlossen werden, und eine Steckseite zum Aufstecken eines komplementären Kupplungsteils bzw. von Gegenkontakten. Auf den Adern 2 und 3 sind Dichtungen 13 und 14 angebracht, die innerhalb der Durchgangslöcher 7 und 8 liegen. Sie liegen dicht an den Adern 2 und 3 einerseits und an den Wandungen der Durchgangslöcher 7 und 8 andererseits an.

### Das Kupplungsteil K wird beispielsweise wie folgt hergestellt:

Die Adern 2 und 3 der Leitung 1 werden zunächst auf vorgegebener Länge vom Mantel 4 befreit. Danach wird die Isolierung der Leiter am Ende der Adern 2 und 3 entfernt. Die Leiter werden dann elektrisch leitend mit den Kontaktelementen 9 und 10 verbunden und dieselben werden danach in den Durchgangslöchern 7 und 8 des Kontaktträgers 5 angeordnet. Anschließend wird um die so vorbereitete Anordnung herum das Gehäuse 6 angebracht, welches einerseits die Leitung 1 umgibt und andererseits unter dichter Anlage an demselben bis über den Kontaktträger 5 ragt. Das Gehäuse 6 kann vor der beschriebenen Montage auf die Leitung 1 aufgeschoben und abschließend in die in der Zeichnung dargestellte Position gebracht werden.

In das Gehäuse 6 wird abschließend ein PA-Schmelzkleber eingefüllt, und zwar mit Vorteil in einem Spritzgießwerkzeug. Der dabei gebildete Dichtungskörper 11 füllt das Gehäuse 6 im Bereich der Eintrittsstelle der Leitung 1 vollständig aus. Er ragt bis an den Kontaktträger 5 heran und umschließt das Ende der in das Gehäuse hineinragenden Leitung 1. Dabei kann entsprechend der zeichnerischen Darstellung eine Art Wulst 12 gebildet werden, welche auch außen am Gehäuse 6 anliegt.

## Patentansprüche

1. Anordnung umfassend eine elektrische Leitung (1), welche mindestens zwei aus isolierten elektrischen Leitern bestehende Adern (2,3) und einen dieselben gemeinsam umschließenden Mantel (4) aus Isoliermaterial aufweist, und
ein Kupplungsteil (K) welches einen eine Anschlußseite und eine derselben gegenüber liegende Steckseite aufweisenden Kontaktträger (5) aus Isoliermaterial hat, der Durchgangslöcher (7,8) aufweist, in denen gegeneinander isolierte elektrische Kontaktteile (9,10) angeordnet sind, an die in Montageposition auf der Anschlußseite des Kontaktträgers (5) die elektrischen Leiter der Leitung (1) angeschlossen sind, bei welchem über der Verbindungsstelle von Leitern und Kontaktteilen ein dieselben umschließendes, vorgefertigtes Gehäuse (6) aus Isoliermaterial angebracht ist, das sich einerseits bis über den Kontaktträger (5) und andererseits bis über die Leitung (1) erstreckt, bei welchem der Innenraum des Gehäuses (6) im Bereich der in denselben hineinragenden Leitung (1) bis hin zum Kontaktträger (5) vollständig mit einem Schmelzkleber auf der Basis von Polyamid ausgefüllt ist, der fest und feuchtigkeitsdicht an den umschlossenen Adern (2,3) der Leitung (1) und am Gehäuse (6) des Kupplungsteils sowie am Mantel (4) der in das Gehäuse (6) hineinragenden Leitung (1) haftet und der als eine Art Wulst (12) auch außen am Gehäuse (6) anliegt, und bei welchem die in die Durchgangslöcher (7,8) des Kontaktträgers (5) hineinragenden Adern (2,3) der Leitung (1) in den Durchgangslöchern (7,8) jeweils von einer Dichtung (13,14) umgeben sind, die dicht an den Adern (2,3) einerseits und an den Wandungen der Durchgangslöcher (7,8) andererseits anliegen.

## Claims

1. An arrangement comprising an electrical line (1), which has at least two wires (2, 3) consisting of insulated electrical conductors and a jacket (4) made of insulating material, which surrounds the same jointly, and a coupling part (K) which has a contact carrier (5) made of insulating material having a connection side and a plug-in side located opposite the same, which has through-holes (7, 8), in which electrical contact parts (9, 10) insulated against each other are arranged, to which in the mounting position the electrical conductors of the line (1) are connected on the connecting side of the contact carrier (5), in which via the connecting parts of conductors and contact parts a prefabricated housing (6) surrounding the same made of insulating material is mounted, which, on the one hand, extends beyond the contact carrier (5) and, on the other hand, beyond the line (1), in which the interior of the housing (6) in the area of the line (1) protruding into the same is filled as far as the contact carrier (5) completely with a hot-melt adhesive based on polyamide, which adheres firmly and moisture-tight to the surrounded wires (2, 3) of the line (1) and to the housing (6) of the coupling part as well as to the jacket (4) of the line (1) protruding into the housing (6) and which also abuts against the housing (6) on the outside as a kind of bead (12), and in which the wires (2, 3) of the line (1) protruding into the through-holes (7, 8) of the contact carrier (5) are surrounded in the through-holes (7, 8) in each case by a seal (13, 14), which abuts tightly against the wires (2, 3), on the one hand, and against the walls of the through-holes (7, 8), on the other hand.

## Revendications

1. Dispositif comprenant une ligne électrique (1), qui comprend au moins deux fils (2, 3) constitués d'au moins deux conducteurs électriques isolés et une enveloppe (4) en matériau isolant entourant ceux-ci conjointement et une partie de couplage (K) qui comprend un support de contact (5) en matériau isolant, comprenant un côté de raccordement et un côté d'emboîtement en face de celui-ci, qui comprend des trous de passage (7, 8), dans lesquels sont disposés des parties de contact (9, 10) électriquement isolées entre elles, auxquelles sont raccordés, dans la position de montage sur le côté de raccordement du support de contact (5), les conducteurs électriques de la ligne (1), moyennant quoi, au-dessus du point de liaison entre les conducteurs et les parties de contact, est monté un boîtier préfabriqué (6) en matériau isolant, entourant ceux-ci, qui s'étend d'une part jusqu'au-dessus du support de contact (5) et d'autre part jusqu'au-dessus de la ligne (1), l'espace interne du boîtier (6) étant entièrement rempli, au niveau de la ligne (1) dépassant dans celui-ci jusqu'au support de contact (5), d'une colle thermofusible à base de polyamide, qui adhère de manière ferme et étanche à l'humidité aux fils enveloppés (2, 3) de la ligne (1) et au boîtier (6) de la partie de couplage ainsi qu'à l'enveloppe (4) de la ligne (1) dépassant dans le boîtier (6) et qui s'appuie sous la forme d'un bourrelet (12) également à l'extérieur contre le boîtier (6), et les fils (2, 3) de la ligne (1), dépassant dans les trous de passage (7, 8) du support de contact (5), étant entourés chacun, dans les trous de passage (7, 8), par un joint d'étanchéité (13, 14) qui s'appuient de manière étanche contre les fils (2, 3) d'une part et contre les parois des trous de passage (7, 8) d'autre part.
